# EUROPÄISCHE PATENTSCHRIFT

(11) **EP 1 992 573 B1**
(45) Veröffentlichungstag und Bekanntmachung des Hinweises auf die Patenterteilung: **26.08.2009**
(21) Anmeldenummer: 08014953.7
(22) Anmeldetag: 17.03.2005
(51) Int. Cl.: B65D 75/36

(54) **Verpackung oder Träger für eine Lampe**
Packaging or support for a lamp
Emballage ou support destiné à une lampe

(30) Priorität: 05.04.2004 DE 202004005576 U; 13.10.2004 DE 202004015802 U; 12.11.2004 DE 202004017571 U
(43) Veröffentlichungstag der Anmeldung: 19.11.2008
(62) Teilanmeldung aus: 05735146.2
(73) Patentinhaber: Zweibrüder Optoelectronics GmbH, 42699 Solingen (DE)
(72) Erfinder: Opolka, Rainer, 42699 Solingen (DE)
(74) Vertreter: Vomberg, Friedhelm

(56) Entgegenhaltungen:
- EP-A- 0 325 122
- DE-U1- 20 308 783
- DE-U1- 29 801 014
- DE-U1-202004 015 802
- DE-U1-202004 017 571
- US-A- 4 046 251
- US-A- 5 188 222
- US-A- 5 718 335
- US-A1- 2002 038 772
- US-B1- 6 311 839

## Beschreibung

Die Erfindung betrifft eine Verpackung oder einen Träger mit einer Aufnahmetasche oder einem Befestigungsmittel für eine Lampe nach dem Oberbegriff des Anspruchs 1.

Über den gewerblichen Handel vertriebene Produkte benötigen von Ausnahmefällen abgesehen, bereits zum Schutz vor Schäden beim Transport und/oder der Lagerung eine Verpackung. Je kleiner die betreffenden Handelsprodukte sind, umso größer ist auch das Bedürfnis die Verpackung diebstahlsicher auszugestalten, was voraussetzt, dass die verpackten Teile einerseits nicht ohne weiteres aus der Verpackung bzw. von dem Träger entnommen werden können, andererseits die Größe der Verpackung ein unauffälliges Einstecken der Verpackung mit Inhalt so weit wie möglich verhindert. Zudem kann in einer solchen Verpackung oder auf der Verpackungsaußenseite der vorhandene Platz für Informationen über das Produkt, den Hersteller etc. genutzt werden.

Verpackungen, welche die vorgenannten Eigenschaften erfüllen, sind als sogenannte Blister-Verpackungen nach dem Stand der Technik bekannt. Solche Blister-Verpackungen bestehen im Regelfall aus einem oder zwei Plastikteilen, der bzw. die jeweils eine das Produkt umfassende Blase aufweist bzw. aufweisen. Bei Verwendung einer Klarsichtfolie können diese Teile auch an einem Kartonblatt befestigt sein, das einen Aufdruck mit den vorgenannten Informationen enthält und/oder eine Ausstanzung besitzt, deren Kontur etwa den Außenmaßen des in der Verpackung angeordneten Teils entspricht, wobei gegebenenfalls weitere Zungen oder sonstige Hinterschneidungen zusätzlich eine Halterung des Produktes in der Klarsichtverpackung ermöglichen. Die Kartonteile werden häufig auch als sogenannte Sichtkarten bezeichnet, die nicht selten mit einem Schlitz oder einer sonstigen Durchbrechung versehen werden, die die Aufhängung an einem vorstehenden Stab eines Verkaufsständers erleichtern soll.

Bei Verpackungen von batteriebetriebenen Lampen, insbesondere Taschenlampen ergibt sich die Besonderheit, dass bei einer Verpackung, soweit sie wie beschrieben diebstahlsicher ausgeführt ist, eine Funktionsprüfung der Lampe erst nach einem Aufbrechen der Verpackung möglich ist. Häufig bestehen Geschäfte darauf, dass das Aufbrechen von Verpackungen zum Kauf verpflichtet, was unter Umständen Käufer daran hindern kann, ein betreffendes Produkt auszuwählen, da die Umtauschprozedur gescheut wird.

Seit ca. 3 Jahren kommen auch verstärkt Taschenlampen in den Handel, die mit einer oder mehreren Leuchtdioden (LED) bestückt sind. LED haben gegenüber Glimmlampen den Vorteil einer deutlich größeren Lebensdauer sowie eines geringeren Stromverbrauches. Das von Leuchtdioden imitierte Licht kann blau, orange, rot oder auch weiß sein (je nach gewählter Leuchtdiode), was für den Käufer den Anreiz erhöht, vor dem Kauf der Lampe die Leuchtfarbe kennen zu lernen. Zudem sind für die Kaufentscheidung auch neben der Farbe die Helligkeit der Taschenlampe sowie der Abstrahlwinkel von Bedeutung. Neben der Funktionsprüfung ist die optische Aufmachung der Verpackung und/oder Sichtkarte für eine Kaufentscheidung mitbestimmend. Insbesondere dann, wenn die Produkte wie Miniatur-Taschenlampen der Wettbewerber relativ ähnlich und mit vergleichbaren Ausstattungen versehen sind, spielen zusätzliche Verkaufsanreize eine erhebliche Rolle.

Eine ähnliche Verpackung der eingangs genannten Art wird in der US 2002/00387722 A1 beschrieben. Dabei handelt es sich um eine Blister-Verpackung, bei der der Schalter des verpackten elektrischen Gerätes direkt bedient werden kann. Dazu ist in der Verpackung eine Ausnehmung vorgesehen, durch die der Schalter betätigt werden kann.

Mit derartigen Verpackungen können beispielsweise Taschenlampen gemäß der DE 203 08 783 U1 verpackt werden, die eine Lichtquelle sowie mit einem an dem Lampengehäuse angeordneten federbelasteten Druckschalter zum Ein- und Ausschalten der Lichtquelle aufweisen, die insbesondere aus einer oder mehreren Lichtdioden (LED) besteht. Dabei ist vorgesehen, dass der Druckschalter zum Kontaktschluss bei Einschalten eine Position einnimmt, bei der unterhalb einer durch die Mantelfläche des Lampengehäuses bestimmten Ebene liegt, die den Druckschalter umgibt.

In der EP 0 325 122 A1 wird eine Verpackungsanordnung als Verkaufshilfe für Stabtaschenlampen vorgeschlagen, die nach Art eines Blisters aus zwei dem Lampenkopf angepassten Halbschalen aus durchsichtigem Material besteht, die über einen zwischengeklemmten bedruckbaren Pappaufhänger miteinander verknüpft sind und aus der Verpackung wieder gelöst werden können. Dadurch ist das Einsetzen einer teuren Birne (z. B. Halogenlichtbirne) sowie der Batterien auch nach dem Verkauf möglich, ohne dass der Käufer nicht auf eine unzerstörte Verpackung verzichten muss. Die Bedienungsknöpfe der Lampe liegen frei und können vom Käufer ausprobiert werden.

Die US 4,046,251 offenbart eine Verpackung für Produkte wie beispielsweise Taschenlampen. Die Verpackung weist eine rechteckige Grundfläche auf, in die eine Öffnung eingelassen ist, die der Kontur des zu verpackenden Produktes angepasst ist. Geschlossen wird die Verpackung mittels eines Deckels, der einen Kragen aufweist, so dass die Taschenlampe teilweise freiliegend fixiert in der Verpackung gelagert ist.

In der US 6,311,839 B1 wird eine Verpackung für einen Stift mit integrierter Leuchtvorrichtung vorgeschlagen, wobei der Druckknopf, der an dem oberen Ende des Stiftes angeordnet ist, nicht von der Verpackung umschlossen ist. Durch die Aussparung in der Verpackung ist es dem Käufer im Laden möglich die Funktion des Stiftes zu testen, ohne den Stift dabei aus der Verpackung zu nehmen.

In der US 5,188,222 wird eine Verpackung für elektrische Geräte vorgeschlagen, die einen Mechanismus zum Ein- und Ausschalten des verpackten Gerätes aufweist. Der Mechanismus weist dazu einen Hebel auf, der von außen ins Innere der Verpackung ragt. Über einen weiteren winklig ausgebildeten Hebel kann das Gerät ein- und ausgeschaltet werden.

Eine weitere Verpackung wird in der US 5,718,335 vorgeschlagen, bei der die Verpackung insbesondere für Figuren geeignet ist. Diese stehen auf einem Drehteller, der über ein aus zwei Zahnrädern bestehendes Getriebe gedreht werden kann. Eines der Zahnräder kann durch eine Öffnung im hinteren Teil der Verpackung gedreht werden, so dass die Figur von allen Seiten aus betrachtet werden kann.

Eine Verpackung für elektrische Funktionsgruppen, insbesondere für eine akustische Signaleinrichtung, wird in der DE 298 01 014 U1 vorgeschlagen. Dabei ist eine außerhalb der Verpackung betätigbare Einrichtung zur Betätigung der verpackten elektrischen Funktionsgruppe vorgesehen, wozu die Verpackung eine Einrichtung zur Versorgung der Funktionsgruppe mit elektrischer Energie aufweist.

Es ist daher Aufgabe der vorliegenden Erfindung, eine Verpackung und/oder Karte der eingangs genannten Art dahingehend zu verbessern, dass eine Möglichkeit geschaffen wird, die Funktion der Lampe zu überprüfen ohne die Verpackung zu beschädigen.

Diese Aufgabe wird mit der Verpackung oder dem Träger gemäß Anspruch 1 gelöst.

Dazu ist erfindungsgemäß ein Zug- oder Druckelement vorgesehen, das zur Bewegung des Druckschalters (217, 225) über den ersten Einschubweg extern betätigbar ist, wobei das Druckelement ein einarmiger Hebel (213) mit einem Anlenkpunkt an der Lampe (211) oder an der Verpackung (210) oder dem Träger ist.

Die Lampe bzw. Taschenlampe besitzt einen nach dem Stand der Technik bekannten Druckschalter zum Ein- und Ausschalten, der über einen ersten Einschubweg zu einem Kontaktschluss in einem geschlossenen Stromkreis bewegbar ist und der erst bei weiterem Einschieben einrastet und den Kontaktschluss fixiert und bei nochmaligem Drücken den Kontaktschluss unterbricht. Durch das externe Zug- oder Druckelement, das zur Bewegung des Druckschalters über den ersten Einschubweg betätigbar ist, kann erfindungsgemäß die kurzzeitige Funktionsprüfung der Lampe, insbesondere der Taschenlampe durchgeführt werden. Da hierbei lediglich die Tastfunktion ausgenutzt wird, leuchtet die Lampe nur so lange, wie das externe Zug- oder Druckelement vom Kunden betätigt wird. Die erfindungsgemäße Anordnung lässt sich einfach realisieren und hat den Vorteil, dass die Lampe der Verpackung entnommen und in Benutzung genommen werden kann. Das externe Zug- oder Druckelement ist als Billigteil ausgestaltet und kann mit der Verpackung vernichtet bzw. dem recycelbaren Müll zugeführt werden.

Weiterbildungen der Erfindung sind im folgenden beschrieben.

So kann das Zugelement in einfacher Weise aus einer Kordel bestehen, deren erstes Ende an der Lampe oder an der Verpackung oder dem Träger befestigt ist. Die Kordel wird über den Druckschalter geführt bzw. liegt hier an, wobei deren zweites freies Ende aus der Verpackung herausragt. Zieht man an dieser Kordel, so wird der Druckschalter zum Kontaktschluss (ohne Einzurasten) abgesenkt. Durch Loslassen der Kordel bewegt sich der Druckschalter in Folge seiner Federbelastung wieder in die Ausgangslage zurück. Gegebenenfalls kann der Druckschalter so angeordnet sein, dass der Punkt, an dem der Druckschalter einrastet deutlich unterhalb der Taschenlampenoberfläche, die den Schalter umgibt, liegt.

In einer besonderen Ausgestaltung kann das erste Ende des Hebels an der Lampe oder der Verpackung oder dem Träger befestigt sein, der mittlere Teil des Hebels über den Druckschalter geführt sein bzw. dort anliegen und das zweite Ende mit einem Zugmittel oder einer Kordel oder einer Zugstange verbunden sein, die nach außen geführt und somit extern betätigbar ist. Bei dieser Ausführungsvariante ist der einarmige Hebel relativ kurz ausgebildet.

In einer weiteren Ausführungsvariante ist das Druckelement eine nach außen führende Stange, die auf eine Blattfeder einwirkt, die an dem Druckschalter anliegt. Diese Ausführungsvariante hat gegenüber einer Stange, die unmittelbar auf den Druckschalter einwirkt, den Vorteil, dass über den Federweg der Blattfeder der Betätigungsweg des Druckschalters begrenzt werden kann, so dass dieser nur soweit herab bewegbar ist, dass er nicht einrastet. Der maximale Federweg der Blattfeder dient somit als Endanschlag für die Druckbetätigungsstange.

Idealerweise wird die Verpackung als Blister-Verpackung, vorzugsweise mit einer eingelegten Sichtkarte ausgeführt, wodurch sich eine optimale Lichtdurchlässigkeit sowie eine größtmögliche Diebstahlsicherung ergibt.

Weitere Einzelheiten und Vorteile der Erfindung werden anhand der Zeichnungen erläutert. Es zeigen:
- Fig.1 bis 3: eine Ausführungsform der Erfindung,
- Fig. 4, 5: jeweils Ansichten alternativer Ausführungsformen, bei denen das Betätigungselement aus einer Kordel oder aus einer Stange, die auf eine Blattfeder einwirkt, besteht und
- Fig. 6 bis 10: jeweils Ansichten weiterer Ausführungsformen.

In Fig. 1 bis 3 ist eine Blister-Verpackung 210 mit einer in eine Aufnahmetasche eingelegten Taschenlampe 211 dargestellt. In einer Öse der Taschenlampe ist ein triangel- oder ringförmiger Körper 212 eingeklemmt, durch den das erste Ende eines Hebels 213 hindurchgesteckt ist, an dessen freien Ende 214 ein Zugmittel 215 befestigt ist, dessen Ende 216 extern aus der Verpackung herausragt. Der Kunde findet die Verpackung gemäß Fig. 1 vor und kann durch Betätigen des Zugelementes 215 über die in Fig. 2 dargestellte Position den Hebel 213 und damit den Druckschalter 217 in die Position entsprechend Fig. 3 bewegen. Hierbei wird der Hebel 213 um einen spitzen Winkel verschwenkt, wobei er den Druckschalter 217 einschiebt, bis in der in Fig. 3 dargestellten Lage der Druckschalter den Kontaktschluss in einem geschlossenen Stromkreis herbeiführt, bei dem die Taschenlampe leuchtet, was durch den Leuchtkegel 218 symbolisiert wird. Durch Loslassen des Zugelementes 215 wird der Hebel 213 bedingt durch die Federkraft des Druckschalters 217 wieder in die in Fig. 1 dargestellte Ausgangslage zurückgeschwenkt, d. h. dass der Kontaktschluss wieder aufgehoben wird.

Im einfachsten Fall ist der Hebel 213 durch ein Triangel oder einen Ring hindurchgesteckt, so dass die Taschenlampe 211 entnommen und der Hebel 213 herausgeschoben werden kann, so dass an dem Triangel oder dem Ring 212 eine Handschlaufe oder ähnliches befestigt werden kann.

In Fig. 4 ist schematisch eine Ausführungsvariante angedeutet, die ebenfalls mit einem Zugelement arbeitet, nämlich einer Kordel 219. Diese Kordel 219 ist in einer Öse 220 der Taschenlampe befestigt und über den Druckschalter 217 geführt. Zieht man an der Kordel in Richtung des Pfeils 221, so wird der Druckschalter 217 in entsprechender Weise eingeschoben, bis er den Kontaktschluss, jedoch nicht die Verriegelung, erreicht. Dies kann dadurch sichergestellt werden, dass der Punkt, an dem die Raststellung des Druckschalters erreicht ist, derart tief gelegt ist, dass die Druckschalterkuppe unter die Ebene bewegt werden muss, die durch die Taschenlampenoberfläche gebildet wird, aus der der Druckschalter im unbelasteten Zustand emporsteht.

In der in Fig. 5 dargestellten Variante wird in der (nicht dargestellten) Blister-Verpackung eine Blattfeder 222 angeordnet, die über einen Druckstab 223 belastet werden kann, so dass sie die Lage 224 und hierüber hinausgehend noch tiefere Lagen erreichen kann, bei denen schließlich der Druckschalter 217 den Kontaktpunkt zum Kurzschließen des Stromkreises erreicht.

Figuren 6 bis 9 stellen Ausführungsformen der Erfindung dar, bei denen ein im Zylindermantel angeordneter Druckschalter 225 betätigt wird. In diesen Fällen ist eine Schnur 226 mit ihrem ersten Ende 227 an der Lampe 211 oder der Verpackung 210 (dort nicht dargestellt) und mit ihrem anderen Ende 228 an einem stab-oder blattförmigen Hebel 229 befestigt, der auf dem Druckschalter 225 aufliegt und durch Druck in Richtung des Pfeils 230 betätigbar ist. Dies kann entweder durch Fingerdruck auf das freie Ende oder durch Druck auf eine endseitig befestigte Platte 231 geschehen, wobei die jeweiligen genannten Teile entweder freiliegen oder die Verpackung in diesem Bereich flexibel oder elastisch ist.

Der Auslösemechanismus nach Fig. 10 entspricht wiederum der Konstruktion nach Fig. 1 bis 3 mit dem Unterschied, dass auf den Hebel 213 keine Zugkraft, sondern eine Druckkraft in Richtung des Pfeils 232 ausgeübt wird.

Im Rahmen der vorliegenden Erfindung können auch andere Druckelemente verwendet werden, die unmittelbar auf den Druckschalter einwirken, allerdings sollte dann Vorsorge getroffen werden, dass der Druckschalter 217 nicht in die Einraststellung gedrückt wird. Dies kann beispielsweise dadurch sichergestellt werden, dass das Druckelement eine vordere Stirnfläche hat, die größer ist als der Durchmesser des Druckschalters, der zudem erst in einer Lage die Einraststellung zum fixierten Schließen des Stromkreises erreicht, bei der seine obere Kuppe unterhalb der den Schalter umgebenden Mantelfläche liegt.

Da die Zug- oder Druckelemente, die zur externen Betätigung der Lampe im original verpackten Zustand dienen, keinen großen Dauerbelastungen ausgesetzt werden, können preiswerte Materialien verwendet werden. Vorzugsweise sollen diese Zug-oder Druckelemente aus Kunststoff bestehen, so dass sie zusammen mit der Kunststoffverpackung recycelbar entsorgt werden können. Selbstverständlich werden nur solche Verpackungen verwendet, bei denen Transparentöffnungen für den Lichtkegel nach dem Einschalten der Taschenlampe vorgesehen sind. Vorzugsweise werden jedoch Blister-Verpackungen, bestehend aus durchsichtigen Kunststofffolien verwendet, die auch die Formgestaltung der angebotenen Lampe erkennen lassen.

## Patentansprüche

1. Verpackung oder Träger mit einer Aufnahmetasche oder einem Befestigungsmittel für eine Lampe, insbesondere eine batteriebetriebene Taschenlampe (211) mit einem Druckschalter (217) zum Ein- und Ausschalten der Lampe (211), der über einen ersten Einschubweg zu einem Kontaktschluss in einem geschlossenen Stromkreis bewegbar ist und der erst bei weiterem Einschieben einrastet und den Kontaktschluss fixiert und bei nochmaligem Drücken den Kontaktschluss unterbricht, **gekennzeichnet durch**
ein Zug- oder Druckelement (213, 215; 222, 223, 229), das zur Bewegung des Druckschalters (217, 225) über den ersten Einschubweg extern betätigbar ist, wobei das Druckelement ein einarmiger Hebel (213) mit einem Anlenkpunkt an der Lampe (211) oder an der Verpackung (210) oder dem Träger ist.

2. Verpackung oder Träger nach Anspruch 1, **dadurch gekennzeichnet, dass** das Zugelement eine Kordel (219) ist, deren erstes Ende an der Lampe oder an der Verpackung oder dem Träger befestigt ist, die über den Druckschalter (217) geführt ist und deren zweites freies Ende aus der Verpackung (210) herausragt.

3. Verpackung oder Träger nach Anspruch 1, **dadurch gekennzeichnet, dass** das erste Ende des Hebels (213) an der Lampe (211) oder an der Verpackung oder dem Träger befestigt ist, das mittlere Teil des Hebels (213) über den Druckschalter (217) geführt ist und das zweite Ende (214) mit einem Zugmittel, wie einer Kordel (219) oder eine Zugstange oder einer Druckstange, verbunden ist, die nach außen geführt und somit extern betätigbar ist, oder dass das Druckelement eine nach außen führende Stange (223) umfasst, die auf eine Blattfeder (222, 224) einwirkt, die an dem Druckschalter (217) anliegt.

## Claims

1. Package or holder with a pocket or a fastening means for a lamp, in particular a battery-operated flashlight (211) with a pressure switch (217) for switching the lamp (211) on and off that is movable through a first push-in travel into a contact closure in a closed electric circuit and that only locks when further pushed in and fixes the contact closure and interrupts the contact closure when pushed again,
**characterised by**
a traction or pressure element (213, 215; 222, 223, 229) that can be externally actuated for movement of the pressure switch (217, 225) over the first push-in travel, whereby the pressure element is an one-armed lever (213) with a pivot on the lamp (211) or on the package (210) or the holder.

2. Package or holder according to claim 1, **characterised in that** the traction element is a cord (219) the first end of which is attached to the lamp or the package or the holder that is directed over the pressure switch (217) and the second free end of which projects from the package (210).

3. Package or holder according to claim 1, **characterised in that** the first end of the lever (213) is attached to the lamp (211) or to the package or the holder, the central part of the lever (213) is directed over the pressure switch (217) and the second end (214) is connected to a traction means, like a cord (219) or a pull rod or a pressure rod that is conducted outward and thus can be actuated externally, or that the pressure element comprises a rod (223) that extends outward and acts on a leaf spring (222, 224) that abuts on the pressure switch (217).

## Revendications

1. Emballage ou support comprenant une poche de réception ou un moyen de fixation pour une lampe, en particulier une lampe de poche à piles (211) présentant un interrupteur à poussoir (217) pour allumer et éteindre la lampe (211), qui peut être déplacé sur une première distance d'enfoncement de manière à obtenir une fermeture de contact dans un circuit électrique fermé et qui ne s'enclenche et fixe ladite fermeture de contact que lorsqu'on continue à l'enfoncer et qui interrompt la fermeture de contact lorsqu'il est poussé une nouvelle fois, **caractérisé par** un élément de traction ou de pression (213, 215 ; 222, 223, 229) qui, pour déplacer ledit interrupteur à poussoir (217, 225) sur la première distance d'enfoncement, peut être actionné de l'extérieur, ledit élément de pression étant un levier à un bras (213) avec un point d'articulation sur la lampe (211) ou sur ledit emballage (210) ou ledit support.

2. Emballage ou support selon la revendication 1, **caractérisé par le fait que** ledit élément de traction est une ficelle (219) dont la première extrémité est fixée sur la lampe ou sur ledit emballage ou le support, qui passe sur ledit interrupteur à poussoir (217) et dont la deuxième extrémité libre fait saillie hors de l'emballage (210).

3. Emballage ou support selon la revendication 1, **caractérisé par le fait que** la première extrémité du levier (213) est fixée sur la lampe (211) ou sur l'emballage ou le support, que la partie médiane du levier (213) passe sur ledit interrupteur à poussoir (217) et que la deuxième extrémité (214) est reliée à un moyen de traction, tel qu'une ficelle (219) ou une tige de traction ou une tige de pression qui s'étend vers l'extérieur et peut donc être actionnée de l'extérieur, ou que ledit élément de pression comprend une tige (223) menant vers l'extérieur qui agit sur un ressort à lames (222, 224) qui s'applique contre ledit interrupteur à poussoir (217).
